# EUROPÄISCHE PATENTSCHRIFT

(11) **EP 0 309 495 B1**
(45) Veröffentlichungstag und Bekanntmachung des Hinweises auf die Patenterteilung: **03.06.1992**
(21) Anmeldenummer: 88902137.4
(22) Anmeldetag: 04.03.1988
(51) Int. Cl.: B65D 5/70

(54) **VERPACKUNG MIT REISSLASCHENÖFFNUNG UND STREUVORRICHTUNG**
BOX WITH TEAR-OPEN TONGUE AND SPRINKLING DEVICE
EMBALLAGE AVEC ORIFICE FERME PAR UNE LANGUETTE DECHIRABLE ET DISPOSITIF DE SAUPOUDRAGE

(30) Priorität: 11.03.1987 IT 671387 U
(43) Veröffentlichungstag der Anmeldung: 05.04.1989
(73) Patentinhaber: PRAIS GROSS S.r.l., 39100 Bolzano (IT)
(72) Erfinder: MERLER, Ferruccio, I-39100 Bozen (IT)
(74) Vertreter: Oberosler, Ludwig
(86) Internationale Anmeldenummer: EP8800167
(87) Internationale Veröffentlichungsnummer: WO8807005

(56) Entgegenhaltungen:
- FR-E- 59 251
- GB-A- 1 111 211
- US-A- 3 147 905
- US-A- 3 395 848
- US-E- 25 449

## Beschreibung

Es sind verschiedene Reißlaschenöffnungen an Verpackungen für Salz, Zucker, Waschpulver und dergleichen bekannt. Diese Öffnungen dienen meistens zur teilweisen oder gänzlichen Entleerung des Inhaltes in eigene Streu- oder Dosierungsbehälter.

Insbesondere ist aus der US-A-3,147,905 (Gill) eine Reißlaschenöffnung bekannt, welche aus dem Verpackungsmaterial selbst hergestellt ist, wobei die Lasche aus mehreren verklebten Schichten besteht, deren eine (Griffteil) sich über eine der Verpackungskanten hinweg erstreckt und beim Öffnen mittels Druck gegen innen aus der entsprechenden Verpackungswand ausgebrochen wird. Die drei Schichten, welche diese Lasche bilden, haben solche Breite, daß in einem mittleren Bereich an den Laschenlängsseiten die mittlere Schicht gegenüber den beiden Deckschichten etwas vorsteht und beim Wiederverschließen der Lasche in einen entsprechenden Falz einrastet. Dieser Falz entsteht durch die für die drei verklebten Schichten in versetzter Position angeordneten Sollbruchlinien an den beiden Längsseiten der Lasche.
Reißlaschen dieser Art weisen folgende Nachteile auf:
a. Beim Öffnen muß der dazu vorgesehene Griffteil der Lasche zuerst nach innen gedrückt werden und dann erst oft mühevoll nach außen gezerrt werden, damit er greifbar wird.
b. Beim Wiederverschließen der Lasche gibt die Einrastung in die Längsfalze, welche in der selben Ebene liegen, wenig Sicherheit.
c. An der Stelle der Verpackungswand, wo der Griffteil der Lasche ausgebrochen wurde, kann die Verpackung nicht wieder dicht verschlossen werden; dies ist auch der Grund weshalb an derartigen Reißlaschenverschlüssen keine Streu- oder Dosierungsvorrichtung vorgesehen werden kann.

Die Neuerung stellt sich die Aufgabe, eine wiederholt verschließbare Reißlaschenöffnung mit Streu- oder Dosiervorrichtung zu schaffen, welche aus dem Verpackungsmaterial selbst hergestellt oder auf die Verpackung aufgebracht ist.

Diese Aufgabe wird dadurch gelöst, daß der Karton oder das Laminat für die Verpackung derart gestanzt wird, daß vorzugsweise mindestens in einem Kantenbereich dieser eine mehrschichtige Überlagerung stattfindet. Dies wird vorteilhaft z.B. am Verpackungsboden oder an der Oberseite der Verpackung erreicht, wo schon durch die herkömmliche Herstellung eine Überlagerung der Klebekanten stattfindet. Normalerweise ist eine Überlagerung von drei Klebekanten gegeben, aber diese Anzahl kann, wenn erwünscht, um eine weitere erhöht werden, indem anstelle der üblichen schmalen Verbindungsklebekante eine Klebekante vorgesehn wird, welche gleich breit wie die entsprechende Verpackungswand ist. Diese Klebekante braucht sich gegebenenfalls nicht über die gesamte Länge der entsprechenden Verpackungswand erstrecken. Das Verkleben geschieht längs den Rändern der Klebekante.
Bei verleimter geschlossener Verpackung kann von außen nach innen eine Sicherheitslasche mit Sollbruchlinien vorgesehen sein, welche teilweise eine längere Reißlasche überlagert, die sich über eine einzige Fläche erstrecken kann oder sich über zwei an einer Kante benachbarte Flächen erstreckt.

Die Querschnittverminderung, welche die Sollbruchlinien der Reißlasche bestimmt, kann durch Schrägschnitte erreicht werden, wodurch bei entgegengesetzter Schräge an der zwei parallelen Sollbruchlinien ein Ausfransen erreicht wird, das bei wiederholtem Andrücken der Lasche in Schließstellung ein Festhalten begünstigt.

Die Querschnittverminderung an der Reißlasche kann über die gesamte Länge durch eine Reihe von schrägen oder geraden Schnitten gebildet werden oder für den die Streuvorrichtung überdeckenden Teil von geraden Schnitten und an dem "Haftteil" von schrägen Schnitten gebildet sein. Der Hafteffekt für die Reißlasche kann begünstigt werden, indem zwischen der die Sicherheitslasche aufweisenden Schicht und der die Reißlasche aufweisenden Schicht ein Freiraum vorgesehen wird, welcher durch einen entsprechenden Ausschnitt einer dazwischen liegenden Klebekante erreicht wird, so daß seitlich Rillen gebildet werden, welche geeignet sind, die Seitenränder der Reißlasche aufzunehmen, sobald diese in Schließstellung gedrückt wird.
Die von der Reißlasche abgedeckte Klebekante weist eine Streu- oder Dosierungsvorrichtung auf, welche aus einer oder mehreren, je nach Körnung, Kornform und Art des Inhalts kalibrierten Öffnungen besteht.

Gemäß der Neuerung kann dieser Bereich auch von mindestens einem Bauelement gebildet sein, welches aus anderem Werkstoff als dem der Verpackung ist.

Die Neuerung wird anhand zweier, in den beigelegten Zeichnungen schematisch dargestellter Ausführungsbeispiele der Verpackung mit Reißlaschenöffnung und Streuvorrichtung näher erklärt.

Die Fig. 1 zeigt einen Teil der Abwicklung einer Schachtel, längs der Seite mit den Klebekanten, mit Reißlaschenöffnung und Streuvorrichtung im Bereich einer Schachtelecke.

Die Fig. 2 ist eine perspektivische Darstellung der neuerungsgemäßen Vorrichtung in Schließstellung.

Die Fig. 3 ist eine perspektivische Darstellung der neuerungsgemäßen Vorrichtung in geöffneter Stellung.

Die Fig. 4 ist eine Schnittdarstellung durch die überlagerten Klebekanten der Verpackung im Bereich der neuerungsgemäßen Vorrichtung.

Die Fig. 5 zeigt in perspektivischer Darstellung die neuerungsgemäße Vorrichtung mit Laschenhalterung in Schließstellung.

Die Fig. 6 zeigt in perspektivischer Darstellung die neuerungsgemäße Vorrichtung nach Fig. 5 in geöffneter Stellung und mit in dieser Stellung gesicherter Reißlasche.

Die Abwicklung der Schachtel 1 weist die Klebekanten 1a,1b,1c,1d,1e auf, welche bei verklebter Schachtel sich überlagern, wie aus den Fig. 3 und 4 hervorgeht . Das Verkleben der Schachtel geschieht vorzugsweise längs dem Randbereich 7, indem die entsprechende Klebekante 1e die Klebekante 1a überlagert.
Die der Klebekante 1e entsprechende Klebekante 1a muß nicht die selbe Längenausdehnung wie diese haben. Auf der Klebekante 1a sind Öffnurgen 2 vorgesehen, welche bei zusammengestellter Schachtel von der Reißlasche 5 überlagert sind, die sich über die Schachtelkante hinaus erstreckt; diese Lasche 5 weist eine Scharnierlinie 5b, einen Griffteil 5d und parallele, seitliche Sollbruchlinien 5a auf, welche von Schnitten mit entgegengesetzter Schräge gebildet werden. Die Klebekante 1d, welche die die Reißlasche 5 aufweisende Klebekante 1e überdeckt, ist so ausgeschnitten, daß ein freier Zwischenraum zwischen der Klebenkanten 1e und 1b entsteht; dieser Zwischenraum ist vorteilhaft breiter als die Reißlasche 5 sowie auch breiter als die Sicherheitslasche 3, welche gegebenenfalls gleiche Breite wie die Reißlasche 5 hat. Beim wiederholten Schließen der Reißlasche 5 wird diese durch Andrücken gegen die Streuvorrichtung 2 in Schließstellung gehalten, indem die seitlichen Ränder dieser in den Zwischenraum zwischen den Leimkanten 1a und 1b eindringen.

Nach einer Weiterentwicklung der Neuerung ist, um das Anfassen des Reißlaschenendes 5d zu erleichtern, der entsprechende Bereich 5e ausgestanzt, während eine vorstehende Zunge 5f die Schließstellung des Laschenendes 5d sichert.
Auch auf der oberen Verpackungsfläche 1b (Fig. 5, 6) kann in einem Bereich leicht hinter der Scharnierlinie 3b der Sicherheitslasche 3 ein ausgestanzter Bereich 3d vorgesehen sein, wodurch zwei Zungen 3c gebildet werden, welche geeignet sind, die Reißlasche 5 in Offenstellung zu halten (Fig. 6).

## Patentansprüche

1. Verpackung mit Reißlaschenöffnung und Streuvorrichtung, welche aus der Verpackung geformt oder auf diese aufgebracht sind, welche aus mindestens zwei Schichten (1a, 1e) aus Karton oder/ und aus verschiedenem Laminat bestehen, Teil der Verpackung (1) sind oder auf diese aufgebracht sind und in gefalzten Bereichen von außen gegen innen die Funktion einer Reißlasche (,5, 5d) und einer Streuvorrichtung (2) haben, dadurch gekennzeichnet, daß zwischen der Schicht (1e), welche die Reißlasche (5) aufweist, und einer Schicht (1b), welche eine Sicherheitslasche (3) aufweist, eine weitere Schicht (1d) vorgesehen ist, welche im Bereich der Streuöffnung ausgeschnitten ist.

2. Verpackung mit Reißlaschenöffnung und Streu- oder Dosierungsvorrichtung nach den Ansprüchen 1 und 2, dadurch gekennzeichnet, daß die Querschnittsverminderung, um die Bruchlinien (5a) der Reißlasche (5) mit Laschenende (5d) festzulegen, derartige Form hat, daß ausgefranste Ränder (z.B. durch schräge Schnitte) erhalten werden, und zwar über die gesamte Ausdehnung, oder geradlinige Ränder für den Verschlußbereich und ausgefranste für den "Festhaltebereich".

3. Verpackung mit Reißlaschenöffnung und Streu- oder Dosiervorrichtung gemäß den Ansprüchen 1 und 2, dadurch gekennzeichnet, daß die Schicht (1a), welche die Streuvorrichtung oder Dosiervorrichtung (2) aufweist, im Bereich der Öffnung aus anderem Material als das der Verpackung ist.

4. Verpackung mit Reißlaschenöffnung und Streu- oder Dosiervorrichtung, gemäß den Ansprüchen von 1 bis 3, dadurch gekennzeichnet, daß der Zwischenraum (6) zwischen der Schicht (1e) mit der Reißlasche und der Schicht (1), welche eventuell die Sicherheitslasche (3) aufweist, durch eine Schicht (1d) bestimmt wird, welche im entsprechenden Bereich ausgeschnitten ist oder durch zwischemgelegte, ausgeschnittene Abstandteile gebildet wird.

5. Reißlaschenöffnung mit Streu- oder Dosiervorrichtung gemäß den Ansprüchen von 1 bis 4, dadurch gekennzeichnet, daß für die Malterung der Reißlasche (5) in Schließstellung eine Zunge (5f) vorgesehen ist, welche aus der selben Schicht (1) wie die Reißlasche (5) gestanzt ist und deren Form an der Reißlasche (5) eine formkomplementäre Kerbe bestimmt, während für die Offenstellung Zungen (3c) vorgesehen sind, welche aus der selben, die Sicherheitslasche (3) aufweisenden Schicht (1b) gefertigt sind.

6. Verpackung mit Reißlaschenöffnung und Streu- oder Dosiervorrichtung gemäß den Ansprüchen von 1 bis 5, dadurch gekennzeichnet, daß durch die vollständige Überschichtung zweier Teile des Mantels der Verpackung (1) an der die Reißlasche (5) aufweisenden Seite, an der oberen Seite und gegebenenfalls auch am Boden und durch die Verklebung (7) dieser Schichten längs der parallelen längeren Seiten eine Versteifung der gesamten Verpackung erreicht wird, was die Verwendung von dünnerem Material sowie das Vorsehen von Auf- oder Abreißlaschen ermögicht, welche insbesondere als Werbeträger bzw. Abreißpunkte nutzbar sind, ohne dabei die Dichheit der Verpackung zu beeinträchtigen.

## Claims

1. Packaging with tear tab opening and sprinkling device, which are formed from the packaging or arranged thereon, which consist of at least two layers (1a, 1e) made of cardboard and/or of different laminate, are part of the packaging (1) or are arranged thereon, and in folded regions from the outside towards the inside have the function of a tear tab (5, 5d) and of a sprinkling device (2), characterised in that between the layer (1e), which has the tear tab (5), and a layer (1b), which has a safety tab (3), a further layer (1d) is provided, which is cut out in the region of the sprinkling opening.

2. Packaging with tear tab opening and sprinkling or dispensing device according to Claim 1, characterised in that the cross-section reduction, in order to define the breaking lines (5a) of the tear tab (5) with tab end (5d), is of such a shape that frayed edges (e.g. by means of inclined cuts) are obtained, and specifically over the entire extent, or rectilinear edges for the closure region and frayed edges for the "fastening region".

3. Packaging with tear tab opening and sprinkling or dispensing device according to Claims 1 and 2, characterised in that the layer (1a), which has the sprinkling or dispensing device (2), is in the region of the opening made of material different from that of the packaging.

4. Packaging with tear tab opening and sprinkling or dispensing device according to Claims 1 to 3, characterised in that the intermediate space (6) between the layer (1e) with the tear tab and the layer (1b), which possibly has the safety tab (3), is defined by a layer (1d) which is cut out in the corresponding region or is formed by interposed cut-out distance pieces.

5. Tear tab opening with sprinkling or dispensing device according to Claims 1 to 4, characterised in that, for holding the tear tab (5) in closed position, a tongue (5f) which is punched out of the same layer (1) as the tear tab (5) and the shape of which defines on the tear tab (5) a complementarily shaped indentation is provided, while, for the open position, tongues (3c) which are made from the same layer (1b) which has the safety tab (3) are provided.

6. Packaging with tear tab opening and sprinkling or dispensing device according to Claims 1 to 5, characterised in that, by means of the complete overlapping of two parts of the shell of the packaging (1) on the side having the tear tab (5), on the upper side and possibly also on the bottom, and by means of sticking (7) of these layers along the parallel longer sides, a reinforcement of the entire packaging is achieved, which renders it possible to use thinner material and to provide tear-up and tear-off tabs, which are of use in particular as advertising carriers or tear-off points without at the same time impairing the impemeability of the packaging.

## Revendications

1. Emballage muni d'une ouverture à patte de déchirure et d'un dispositif de saupoudrage ou de dosage, qui sont formés à partir de la matière de l'emballaqe ou fixés à cet emballage, et qui sont composés d'au moins deux couches (1a, 1e) de carton et/ou d'un autre stratifié, font partie de l'emballage (1) ou sont fixés sur celui-ci, et qui, dans les zones pliées, ont, de l'extérieur vers l'intérieur, la fonction d'une patte de déchirure (5, 5d) et d'un dispositif de saupoudrage (2), caractérisé en ce qu'entre la couche (1e) qui présente la patte de déchirure (5) et une couche (1b) qui présente une patte de sécurité (3), est prévue une autre couche (1d) qui est découpée dans la région de l'ouverture de saupoudrage.

2. Emballage muni d'une ouverture à patte de déchirure et d'un dispositif de saupoudrage ou de dosage selon la revendication 1, caractérisé en ce que la diminution de section, qui sert à former les lignes de rupture (5a) de la patte de déchirure (5) munie de son extrémité de patte (5d), possède une configuration telle qu'on obtient des bords effrangés (à l'aide de coupes obliques) sur toute leur étendue, ou encore des bords rectilignes pour la région de fermeture et des bords effrangés pour la "région de fixation".

3. Emballage muni d'une ouverture à patte de déchirure et d'un dispositif de saupoudrage ou de dosage selon les revendications 1 et 2, caractérisé en ce que la couche (1a) qui présente le dispositif de saupoudrage ou le dispositif de dosage (2) est faite d'une matière autre que celle de l'emballage dans la région de l'ouverture.

4. Emballage muni d'une ouverture à patte de déchirure et d'un dispositif de saupoudrage ou de dosage selon les revendications 1 à 3, caractérisé en ce que l'espace intermédiaire (6) compris entre la couche (1e) possédant la natte de déchirure et la couche (1) qui présente éventuellement la patte de sécurité (3) est délimité par une couche (1d) qui est découpée dans la région correspondante ou est formée par des parties entretoises interposées, découpées.

5. Emballage muni d'une ouverture à patte de déchirure et d'un dispositif de saupoudrage ou de dosage selon les revendications 1 à 4, caractérisée en ce que, pour la retenue de la patte de déchirure (5) dans sa position de fermeture, il est prévu une languette (5f) qui est découpée dans la même couche (1) que la patte de déchirure (5) et dont la forme détermine sur la patte de déchirure (5) une encoche d'une forme complémentaire, tandis que, pour la position d'ouverture, sont prévues des languettes (3c) qui sont formées dans la même couche (1b) que celle qui présente la patte de sécurité (3).

6. Emballage muni d'une ouverture à patte de déchirure et d'un dispositif de saupoudrage ou de dosage selon les revendications 1 à 5, caractérisé en ce qu'un revêtement total de deux parties de la surface de l'emballage (1), sur la face qui présente la patte de déchirure (5), sur la face supérieure et éventuellement également sur le fond, et le collage (7) de ces couches le long des faces longues parallèles, assurent un raidissement de l'ensemble de l'emballage, ce qui permet d'utiliser une matière plus mince et permet de prévoir des pattes de déchirure ascendantes ou descendantes, qui sont utilisables en particulier en tant que supports publicitaires ou en tant que points d'arrachage sans préjudice de l'étanchéité de l'emballage.
